# EUROPÄISCHE PATENTSCHRIFT

(11) **EP 0 086 983 B1**
(45) Veröffentlichungstag und Bekanntmachung des Hinweises auf die Patenterteilung: **02.04.1986**
(21) Anmeldenummer: 83100716.6
(22) Anmeldetag: 26.01.1983
(51) Int. Cl.: A63C 5/07

(54) **Langlaufski**
Cross-country ski
Ski de fond

(30) Priorität: 11.02.1982 DE 3204689
(43) Veröffentlichungstag der Anmeldung: 31.08.1983
(73) Patentinhaber: Trak Sportartikel GmbH, D-8028 Taufkirchen (DE)
(72) Erfinder: Pichler, Oswald, D-8011 Hohenbrunn-Riemerling (DE); Feichtlbauer, Werner, A-4980 Antiesenhofen Nr. 24 (AT)
(74) Vertreter: Patentanwälte Kern, Popp, Sajda, v. Bülow & Partner

## Beschreibung

Die Erfindung betrifft einen Langlaufski, dessen Härte im Mittelbereich durch eine auf ein oder mehrere am Untergurt des Skikörpers angreifende Spannbänder einwirkende, mit einem Spannknopf versehene Spannvorrichtung veränderbar ist, wobei die Spannbänder aus einem Werkstoff hoher Zugfestigkeit bestehen.

Ein Ski mit diesen Merkmalen ist aus der FR-A-929 897 bekannt. Dort sind die Spannbänder in an der Unterseite des Skikörpers angeordneten und in Skilängsrichtung verlaufenden Nuten geführt. Besondere Vorkehrungen für eine reibungsarme Bewegung der Spannbänder und damit Kraftübertragung von der Spannvorrichtung auf den Ski sind nicht vorgesehen. Ferner sind keine Massnahmen vorgesehen, die einen Spannbänderbruch verhindern, der zur Folge hätte, dass die Einrichtung zur Einstellung der Härte der Skis unbrauchbar würde. Der Aufwand für die Erneuerung gerissener Spannbänder wäre unverhältnismässig gross. Während der Garantiezeit müsste der Skihersteller einen derart beschädigten Ski zurücknehmen und zum Ausschuss erklären.

An dieser Stelle setzt nun die vorliegende Erfindung ein. Dieser liegt nämlich die Aufgabe zugrunde, einen Langlaufski der genannten Art zu schaffen, bei dem die Spannbänder die aufgebrachte Spannkraft im wesentlichen verlustfrei an die endseitigen Anschlüsse der Spannbänder im Skikörper übertragen und bei dem vor allem vermieden ist, dass durch Aufbringen zu hoher Spannkräfte die Spannbänder im Skikörper reissen.

Diese Aufgabe wird durch die kennzeichnenden Merkmale des Patentanspruchs 1 gelöst, wobei von besonderer Bedeutung die am Spannknopf vorgesehene Überlastsicherung ist, die vor Erreichen der Reissgrenze des bzw. der Spannbänder wirksam wird. Diese Massnahme ist im Hinblick auf die Gewährleistungshaftung des Skiherstellers besonders wichtig. Die Überlastsicherung ist erfindungsgemäss von aussen her zugänglich. Sollbruch an der Überlastsicherung kann sehr schnell und ohne grossen Aufwand beseitigt werden.

Bevorzugte konstruktive Ausführungsformen der Überlastsicherung sind in den Ansprüchen 2 bis 4 beschrieben.

Es sei noch darauf hingewiesen, dass es aus der DE-A-2 736 908 an sich bekannt ist, Flachbänder, an deren freien Enden Massekörper angeordnet sind, im Skikörper innerhalb von schlauchartigen Hohlprofilen zu führen. Im übrigen ist die bekannte Konstruktion mit der Erfindung nicht vergleichbar.

Nachstehend wird ein Ausführungsbeispiel der Erfindung anhand der beigefügten Zeichnung näher erläutert.

Es zeigen:
Fig. 1 einen Langlaufski mit einer in der Sekundärspannungszone desselben wirksamen Spannvorrichtung in Seitenansicht,
Fig. 2 in Ausschnitt II in Fig. 1 in vergrössertem Massstab und Schnitt,
Fig. 3 eine zweite Ausführungsform einer Spannvorrichtung in einer Darstellung entsprechend Fig. 2, und
Fig. 4 den in Fig. 3 dargestellten Bereich des Skis in Seitenansicht.

In Fig. 1 ist schematisch ein Langlaufski 10 mit einer auf der Deckfläche angeordneten Skibindung 16 und einer noch näher zu beschreibenden Spannvorrichtung 20 zur Einstellung der Härte des Skis schematisch dargestellt. Wie bereits eingangs ausgeführt worden ist, ist bei einem Langlaufski die Spannungsverteilung in der sog. Sekundärspannungszone ganz wesentlich, da es sich bei dieser Zone um den Abdruckbereich handelt, dem z.B. Steighilfen, wie Schuppen oder Felle, zugeordnet sind. Die Sekundärspannungszone ist in Fig. 1 mit «S» gekennzeichnet. Hinsichtlich der Definition der Sekundärspannungszone wird auf die obigen Darlegungen verwiesen.

Der Balancepunkt des Skis 10 ist mit der Bezugsziffer 18 gekennzeichnet. In diesem Bereich ist auch die Skibindung 16 - wie allgemein üblich - montiert.

Die Spannvorrichtung 20 umfasst zwei in Draufsicht auf den Ski 10 in Skilängsrichtung sich parallel zueinander erstreckende, jeweils durchgehende Spannbänder 22, deren freie Enden jeweils am vorderen und hinteren Abschnitt der Sekundärspannungszone an der Unterseite des Skikörpers befestigt, vorzugsweise angeklebt, sind. Ferner umfasst die Spannvorrichtung 20 einen Spannbock 30 (vgl. auch Fig. 2), mit einer in Skilängsrichtung gewölbten Auflagefläche für die beiden Spannbänder 22, einen im Skikörper 12 aufrecht gelagerten Spannbolzen 32, dessen unteres Ende im Spannbock 30 drehbar gelagert ist und dessen oberes Ende mit einem Aussengewinde 41 versehen ist, das mit einem Innengewinde 42 eines sich an der Skideckfläche über eine Zwischenscheibe 36 abstützenden Spannknopfes 34 zusammenwirkt. Die Spannbänder 22 sind, wie Fig. 2 erkennen lässt, in Kunststoffschläuchen 44 an der Unterseite des Skikörpers bzw. zwischen Skikörper 12 und Laufbelag 14 in Skilängsrichtung frei beweglich geführt. Die Kunststoffschläuche 44 gewährleisten eine ungehinderte Bewegung der Spannbänder 22 und eine Übertragung der Spannkraft auf die Befestigungsstellen der Spannbänder 22 an der Unterseite des Skikörpers bzw. am Untergurt desselben. Die Schläuche 44, die vorzugsweise aus reibungsarmem Polyäthylen bestehen, sind vorteilhafterweise in entsprechenden Längsnuten an der Unterseite des Skikörpers 12 oder an der dem Skikörper 12 zugewandten Seite des Laufbelages 14 zwangsfrei eingebettet.

Durch Drehen des Spannknopfes 34z.B. in Uhrzeigerrichtung schraubt sich der Spannbolzen 32 in den Spannknopf 34 hinein, wodurch der Spannbock 30 nach oben und die Spannbänder 22 mit einer Spannkraft beaufschlagt werden, wobei als Widerlager für die Spannbänder 22 sich quer zur Skilängsrichtung und etwa parallel zur Skideckfläche erstreckende Bolzen 26 und 28 dienen. Die Bolzen 26, 28 sind vorzugsweise in einem in der Ausnehmung 58 des Skikörpers 12 eingesetzten Kunststoff- oder Leichtmetallgehäuse 60 gelagert, das an der Unterseite bzw. an der dem Laufbelag 14 zugewandten Seite mit einer ebenen Abdeckung 62 versehen ist, so dass eine ununterbrochene Untergurtfläche gewährleistet ist, an der der Laufbelag 14 anliegt bzw. angeklebt ist.

Das Lagergehäuse ist in einer unteren Ausnehmung 58 des Skikörpers 12 eingesetzt.

Bei entgegengesetzter Drehung des Spannknopfes 34 werden die Spannbänder 22 entlastet. Der Ski zeichnet sich dann durch seine konstruktionsbedingte Eigenspannung aus.

Die Spannvorrichtung gemäss Fig. 2 erlaubt eine stufenlose Verstellung der Biegesteifigkeit bzw. Härte des Skis. Bei reibungsarmer Auflagefläche des Spannbockes 30 erfolgt zwischen dem vorderen und hinteren Teil der Spannbänder 22 ein Zugkraftausgleich, so dass die Härteverstellung symmetrisch erfolgt in bezug auf den Angriffspunkt des Spannmittels bzw. Spannbockes 30.

Der Spannknopf 34 weist noch einen angeformten Zeiger 38 auf, der der Bewegung des Spannknopfes 34 folgt und an einer Markierung 40 auf der Skideckfläche die Stellung des Spannknopfes 34 von der spannungsfreien Null-Lage erkennen lässt.

Es wäre auch denkbar, den Spannbolzen 32 durch den Spannknopf 34 hindurch nach oben herausragen zu lassen und mit Farbringen zu versehen. Je grösser die auf die Spannbänder 22 aufgebrachte Spannkraft ist, desto weiter würde dann der Spannbolzen 32 aus dem Spannknopf 34 herausragen. Die Reproduzierbarkeit der eingestellten Härte ist dann durch die erwähnten Farbringe gewährleistet.

Die Spannbänder 22 können bei Belastung einer Untergurtverformung im Bereich der Sekundärspannungszone «S» z.B. progressiv entgegenwirken.

Damit bei der Ausführungsform gemäss den Fig. 1 und 2 bei entspannten Spannbänder 22 die dann relativ lose Spannvorrichtung 20 keine unerwünschten Klappergeräusche verursacht, ist noch eine in Fig. 2 nicht dargestellte Druckfeder, vorzugsweise Schraubendruckfeder, vorgesehen, die den Spannbolzen in den Skikörper hineinzudrängen versucht. Das heisst, Spannbolzen 21 und Spannbock 30 sind stets gegen den Druck eines elastischen Elements nach oben durch entsprechende Drehung des Spannknopfes 34 bewegbar. Zur Vermeidung von eventuell auftretenden Klappergeräuschen kann die Ausnehmung 58 mit einem elastischen Schaumstoff ausgefüllt sein.

In den Fig. 3 und 4 ist eine weitere Ausführungsform des erfindungsgemäss ausgebildeten Langlaufskis schematisch dargestellt, wobei nur der die Spannvorrichtung aufweisende Teil gezeigt ist. Teile, die bereits anhand der Fig. 1 und 2 beschrieben sind, sind in den Fig. 3 und 4 mit denselben Bezugsziffern versehen. Hinsichtlich der Funktion und Bedeutung dieser Teile wird daher auch auf die entsprechende Beschreibung der Fig. 1 und 2 verwiesen.

Bei der Ausführungsform gemäss den Fig. 3 und 4 umfasst die etwa im Bereich des Balancepunktes des Skis im Skikörper 12 integrierte Spannvorrichtung 20 zwei Spannwalzen 46, 48, die jeweils um eine sich quer zur Skilängsrichtung und parallel zur Skideckfläche erstreckende Achse drehbar gelagert sind. Die Spannmittel 24 sind also bei der Ausführungsform gemäss den Fig. 3 und 4 horizontale Spannwalzen, während bei der Ausführungsform gemäss den Fig. 1 und 2 als Spannmittel ein aufrechter Spannbolzen 32 und Spannbock 30 für die Auflage der Spannbänder 22 dienen.

Die Spannwalzen 46, 48 sind in dem Gehäuse 60 drehbar gelagert, wobei die Drehlager mit den Bezugsziffern 54, 56 gekennzeichnet sind (Fig. 4). Der vorderen Spannwalze 46 ist ein vorderes Spannband 22' und der hinteren Spannwalze 48 ein hinteres Spannband 22" zugeordnet. Die beiden Spannwalzen 46, 48 sind bei der Ausführungsform gemäss den Fig. 3 und 4 unabhängig voneinander betätigbar, so dass die Spannbänder 22' und 22" unterschiedlich stark auf die Spannwalzen 46 bzw. 48 aufwikkelbar und damit die Vorspannung in der vorderen Sekundärspannungszone und hinteren Sekundärspannungszone individuell veränderbar sind. Die beiden Spannwalzen 46, 48 können auch getrieblich miteinander gekoppelt sein, so dass nur eine Spannwalze betätigt zu werden braucht, um auch die andere Spannwalze in gleicher Weise zu drehen. Auf diese Weise ist eine symmetrische Veränderung der Vorspannung in der Sekundärspannungszone sichergestellt.

Gemäss Fig. 4 sind an einer Seitenwange des Skikörpers 12 die beiden Spannwalzen 46 und 48 von aussen her zugänglich, und zwar jeweils über Vierkantlöcher 50, 52, in die entsprechende Betätigungswerkzeuge einsetzbar sind. Statt Vierkant-Löcher können auch Sechskant-Löcher für entsprechende Steckschlüssel vorgesehen sein.

Die freien Enden der unabhängig voneinander spannbaren Spannbänder 22' und 22" sind natürlich wieder im Bereich der Endabschnitte der Sekundärspannungszone am Untergurt des Skikörpers befestigt, vorzugsweise angeklebt.

Die Ausführungsform gemäss den Fig. 3 und 4 hat den Vorteil, dass die Spannvorrichtung 20 vollkommen gewichtsneutrai im Skikörper 12 verankert werden kann, da keine Betätigungsmittel aus der Skideckfläche herausragen, die je eine Anordnung vor der Skibindung 16 bedingen.

Damit die gewünschte Vorspannung nach entsprechender Betätigung der beiden Spannwalzen 46 und 48 aufrechterhalten bleibt, sind diese in an sich bekannter Weise selbsthemmend drehgelagert. Ferner ist jeder Spannwalze eine Überlastsicherung zugeordnet, die vor Erreichen der Reissgrenze der Spannbänder 11' bzw. 22" wirksam wird.

Die Drehstellung der Spannwalzen 46, 48 ist an entsprechenden Markierungen 64, 66 an der Seitenwange des Skis ablesbar, an der die beiden Spannwalzen 46, 48 nach aussen geführt sind. Gemäss Fig. 4 können diese Markierungen Winkelskalen sein, wobei die Drehstellung der Spannwalzen 46, 48 durch Zeiger 68, 70 angezeigt wird.

Wie dargelegt, sind die beiden Spannwalzen 46, 48 jeweils mit Überlastsicherungen versehen, um eine Überdehnung der Spannbänder 22', 22" zu verhinderrn.

In entsprechender Weise ist natürlich auch die Spannvorrichtung 20 gemäss den Fig. 1 und 2 mit einer Überlastsicherung versehen, wobei diese z.B. durch eine Sollbruchstelle ausserhalb des Skikörpers 12 gebildet wird. Zu diesem Zweck kann z.B. der Spannbolzen 32 aus einem sehr widerstandsfähigen rostfreien Stahl bestehen, während der Spannknopf 34 aus einem relativ weichen Kunststoff hergestellt ist, so dass bei Überdrehen des Spannknopfes 34 nur dessen Innengewinde 42 ausbricht bzw. zerstört wird. Dieser Schaden lässt sich durch Erneuerung des Spannknopfes 34 leicht beheben.

Es ist auch denkbar, in den Spannknopf 34 eine Innengewindehülse einzusetzen, die bei Aufbringung eines zu starken Drehmomentes auf den Spannknopf 34 ausbricht, d.h. sich vom Spannknopf 34 löst. Dieses «Sicherheitsdrehmoment» kann durch entsprechend starke Klebverbindung oder Einschrumpfung der Gewindehülse in den Spannknopf 34 definiert werden.

Eine andere Möglichkeit besteht darin, eine Innengewindehülse im Spannknopf 34 durch eine radial wirkende Kugelraste bekannter Bauart lagezusichern. Nach Überschreiten eines vorbestimmten Drehmomentes gibt dann die Kugelraste nach, so dass sich der Spannknopf 34 weiter drehen lässt, ohne dass das überhöhte Drehmoment auf die mit den Spannbolzen 32 zusammenwirkende Innengewindehülse übertragen wird.

Die letztgenannte Überlastsicherung eignet sich auch für die Ausführungsform gemäss den Fig. 3 und 4, um ein Überdrehen der beiden Spannwalzen 46 und 48 und damit einen unerwünschten Bruch der Spannbänder 22', 22" zu verhindern.

Die Gewinde 41,42 nach Fig. 2 weisen eine relativ geringe Neigung auf. Auf diese Weist ist eine Selbsthemmung der Spannvorrichtung 20 gewährleistet. Eine zusätzliche Arretierung ist nicht mehr erforderlich.

Es sei abschliessend noch darauf hingewiesen, dass die schriebenen Spannvorrichtungen jeweils in einem extrem verformungsarmen - praktisch verformungsfreien - Bereich des Skis angeordnet sind, so dass die Gesamtflexibilität des Skis dadurch in keiner Weise beeinträchtigt wird.

Es versteht sich von selbst, dass die nach aussen geführten Teile der Spannvorrichtung 20 feuchtigkeitsdicht im Skikörper gelagert sind.

## Patentansprüche

1. Langlaufski, dessen Härte im Mittelbereich durch eine auf ein oder mehrere am Untergurt des Skikörpers (12) angreifende Spannbänder (22; 22', 22") einwirkende, mit einem Spannknopf (34) versehene Spannvorrichtung (20) veränderbar ist, wobei die Spannbänder aus einem Werkstoff hoher Zugfestigkeit bestehen, dadurch gekennzeichnet, dass die Spannbänder (22; 22', 22") innerhalb von Schläuchen (44) aus reibungsarmem Kunststoff, insbesondere Polyäthylen, geführt sind, und dass im Spannknopf (34) eine Überlastsicherung vorgesehen ist, die vor Erreichen der Reissgrenze des bzw. der Spannbänder (22; 22', 22") wirksam ist.

2. Langlaufski nach Anspruch 1, dadurch gekennzeichnet, dass als Überlastsicherung eine im Spannknopf (34) angeordnete Rasteinrichtung (z.B. federbelastete Kugel- oder Keilraste) oder Sollbruchstelle dient.

3. Langlaufski nach Anspruch 1, dessen Spannvorrichtung (20) einen als Spannbandauflage dienenden Spannbock (30) mit einem aus dem Skikörper herausgeführten Spannbolzen (32) aufweist, wobei der Spannbolzen (32) mit seinem skikörperinnenseitigen Ende im Spannbock (30) um seine Längsachse frei drehbar gelagert ist und an seinem anderen Ende ein Aussengewinde (41) aufweist, das mit einem im Spannknopf (34) angeordneten Innengewinde zusammenwirkt, dadurch gekennzeichnet, dass der Spannbolzen (32) aus rostfreiem Stahl, Aluminium oder dergleichen besteht, während der Spannknopf (34) oder zumindest eine in diesen eingesetzte, insbesonders eingeschrumpfte, Hülse mit dem Innengewinde (42) aus einem relativ weichen Kunststoff besteht, so dass bei Überlastung nur das Innengewinde (42) ausbricht.

4. Langlaufski nach Anspruch 1, dessen Spannvorrichtung (20) einen als Spannbandauflage dienenden Spannbock (30) mit einem aus dem Skikörper herausgeführten Spannbolzen (32) aufweist, wobei der Spannbolzen (32) mit seinem skikörperinnenseitigen Ende im Spannbock (30) um seine Längsachse frei drehbar gelagert ist, und an seinem anderen Ende ein Aussengewinde (41) aufweist, das mit einem im Spannknopf (34) angeordneten Innengewinde zusammenwirkt, dadurch gekennzeichnet, dass im Spannknopf (34) eine Innengewindehülse eingesetzt ist, die bei Überschreiten eines vorgegebenen Drehmomentes auf den Spannknopf (34) ausbricht, d.h., sich vom Spannknopf (34) löst.

## Claims

1. A cross-country ski, the hardness of which in the middle zone is variable by means of a tensioning device (20) acting on one or more tensioning bands (22; 22', 22") engaging the bottom flange of the ski body (12), the said tensioning device having a tensioning knob (34) and the tensioning bands consisting of a material having high tensile strength, characterised in that the tensioning bands (22; 22', 22") extend inside flexible tubes (44) of low-friction plastics, more particularly polyethylene, and an overload prevention means is provided in the tensioning knob (34) and comes into operation before the tearing limit of the or each tensioning band (22; 22', 22") is reached.

2. A cross-country ski according to claim 1, characterised in that the overload prevention means is a detent device (e.g. a spring-biased ball or wedge detent) or frangible zone provided in the tensioning knob (34).

3. A cross-country ski according to claim 1, in which the tensioning device (20) comprises a tension block (30) which serves as a support for the tensioning band or bands and which has a tensioning bolt (32) which extends out of the ski body, that end of the bolt (32) which is on the inside of the ski body being mounted in the tension block (30) so as to be freely rotatable about its longitudinal axis while its other end has an external screwthread (41) co-operating with an internal screwthread in the tensioning knob (34), characterised in that the tensioning bolt (32) consists of stainless steel, aluminium or the like, while the tensioning knob (34) or at least a bush inserted, more particularly shrunk, therein and having the internal screwthread (42) consists of a relatively soft plastic so that only the internal screwthread (42) breaks away in the event of an overload.

4. A cross-country ski according to claim 1, in which the tensioning device (20) comprises a tension block (30) which serves as a support for the tensioning band or bands and which has a tensioning bolt (32) which extends out of the ski body, that end of the bolt (32) which is on the inside of the ski body being mounted in the tension block (30) so as to be freely rotatable about its longitudinal axis while its other end has an external screwthread (41) co-operating with an internal screwthread in the tensioning knob (34), characterised in that there is inserted in the tensioning knob (34) an internally screwthreaded bush which breaks away, i.e. becomes detached from the tensioning knob (34), in the event of a predetermined torque applied to the tensioning knob (34) being exceeded.

## Revendications

1. Ski de fond dont la dureté peut être modifiée dans la partie médiane au moyen d'un dispositif de tension (20) pourvu d'un bouton de tension (34) et agissant sur une ou plusieurs bandes de tension (22; 22', 22") attaquant la membrure inférieure du corps (12) du ski, ces bandes de tension étant en matériau à haute résistance à la traction, caractérisé en ce que les bandes de tension (22; 22', 22") passent dans des gaines (44) en matière synthétique à faible frottement, en particulier en polyéthylène, et en ce que dans le bouton de tension (34) est prévu un dispositif de sécurité vis-à-vis des surcharges qui agit avant que la limite de rupture de la bande ou des bandes de tension (22; 22', 22") soit atteinte.

2. Ski de fond selon la revendication 1, caractérisé en ce que le dispositif de sécurité vis-à-vis des surcharges placé dans le bouton de tension (34) est un dispositif d'encliquetage (par exemple encliquetage à ressort du type à bille ou coin) ou un endroit de rupture préférentielle.

3. Ski de fond selon la revendication 1, dans lequel le dispositif de tension (20) présente un support de tension (30) servant d'appui à la bande ou aux bandes de tension avec un boulon de tension (32) sortant du corps du ski, ce boulon de tension (32) étant monté à son extrémité située du côté intérieur du corps de ski dans le support de tension (30) de façon à pouvoir tourner librement autour de son axe longitudinal et présentant à son autre extrémité un filetage extérieur (41) qui coopère avec un filetage intérieur prévu dans le bouton de tension (34), caractérisé en ce que le boulon de tension (32) est en acier inoxydable, aluminium ou matériau semblable, tandis que le bouton de tension (34) ou au moins une douille montée, en particulier à force, dans celui-ci et portant le filetage intérieur (42) est en matière synthétique relativement souple, de sorte que seul le filetage intérieur (42) casse en cas de surcharge.

4. Ski de fond selon la revendication 1, dans lequel le dispositif de tension (20) présente un support de tension (30) servant d'appui à la bande ou aux bandes de tension avec un boulon de tension (32) sortant du corps de ski, ledit boulon de tension (32) étant monté à son extrémité située du côté intérieur du corps de skin dans le support de tension (30) de façon à pouvoir tourner librement autour de son axe longitudinal et présentant à son autre extrémité un filetage extérieur (41) qui coopère avec un filetage intérieur prévu dans le bouton de tension (34), caractérisé en ce que dans le bouton de tension (34) est montée une douille à filetage intérieur qui se casse, c'est-à-dire se détache du bouton de tension (34), lorsque le couple appliqué à celui-ci dépasse une valeur fixée.
